# EUROPÄISCHE PATENTANMELDUNG

(11) **EP 2 757 247 A1**
(43) Veröffentlichungstag der Anmeldung: **23.07.2014**
(21) Anmeldenummer: 13151831.8
(22) Anmeldetag: 18.01.2013
(51) Int. Cl.: F02M 61/18

(54) **Einspritzdüse für eine Verbrennungskraftmaschine**

(71) Anmelder: EFI Hightech AG, 9410 Heiden (CH)
(72) Erfinder: Geisser, Heribert Otto, Dr., 9422 Staad (CH)
(74) Vertreter: Dantz, Jan Henning

(57) **Zusammenfassung**

Eine Einspritzdüse (1), insbesondere Lochdüse für eine Verbrennungskraftmaschine, umfasst einen Körper (2), in welchem eine Düsennadel (7) verschiebbar geführt ist; einen Druckkammer (5), welche mit einer Zulaufbohrung (4) und über einen Durchlass (9) mit einer Spritzkammer (6) kommuniziert, wobei der Durchlass (9) einen Nadelsitz (9') zur Zusammenwirkung mit einer Nadelspitze (8) der Düsennadel (7) aufweist; und zumindest ein Spritzloch (10), über welches die Spritzkammer (6) mit der Außenseite des Körpers (2) kommuniziert. Das zumindest eine Spritzloch umfasst eine im Wesentlichen flaschenartige Innenkontur mit zumindest einer Vorkammer (14), die mit einem Ende mit einer Einlassöffnung (13) in die Spritzkammer (6) mündet; und einem Führungskanal (17), der mit dem anderen Ende der zumindest einen Vorkammer (14) verbunden ist und über eine Austrittsöffnung (18) mit der Außenseite (Kuppe) des Körpers (2) kommuniziert. Die zumindest eine Vorkammer (14) weist zumindest in der Einlassöffnung (13) einen Durchmesser oder Querschnitt auf, der um mindestens 50% größer als der Durchmesser oder Querschnitt des Führungskanals (17) ist, wobei die zumindest eine Vorkammer (14) zumindest eine Verengung (15) mit zumindest einem Verengungsabschnitt (16) aufweist. Ein Verhältnis einer Länge des Führungskanals (17) zu einer Länge der Vorkammer (14) liegt in einem Bereich von 1:0,2 bis 1:0,8.

## Beschreibung

Die Erfindung betrifft eine Einspritzdüse, insbesondere Lochdüse, für eine Verbrennungskraftmaschine. Die Erfindung bezieht sich insbesondere auch auf die Spritzlochform einer solchen Einspritzdüse.

Einspritzdüsen sollen flüssige, gas- oder pulverförmige (pulverisierte) Stoffe, insbesondere Kraftstoffe, unter (hohem) Druck von einer Einspritzpumpe oder einem Druckleitungssystem (Common-Rail-System) so in den Verbrennungsraum einer Verbrennungskraftmaschine, z.B. luftverdichtende, selbstzündende Verbrennungskraftmaschinen wie beispielsweise Dieselmotoren, einspritzen, dass die Verbrennungsmaschine in jedem Betriebszustand möglichst den besten Wirkungsgrad (ökologisch und ökonomisch) erzielt. Die Gemischbildung des Kraftstoffs im Verbrennungsraum und damit auch der Verbrennungsablauf werden maßgebend durch die Innenform der Spritzlöcher der Einspritzdüse beeinflusst.

Es gibt unterschiedliche Arten von Einspritzdüsen, von denen hier die so genannte Lochdüse betrachtet werden soll. Die Lochdüse kommt in Verbrennungskraftmaschinen mit direkter Einspritzung zur Anwendung, da mit ihr eine besonders feine Verteilung des Kraftstoffs erreicht wird. Lochdüsen sind als Einloch- und Mehrlochdüsen ausgebildet. Einlochdüsen weisen ein Spritzloch auf, welches in Richtung der Düsenachse oder seitlich davon angeordnet ist. Mehrlochdüsen können beispielsweise bis zu 14 Spritzlöcher aufweisen, die meist symmetrisch zueinander angeordnet sind. Einloch- und Mehrlochdüsen sind auf einer oder mehreren Ebenen ausgebildet (Spritzlochgeometrie der Düse). Lochdurchmesser oder Lochquerschnitt und Lochlänge beeinflussen Form und Eindringtiefe des Spritzstrahls sowie dessen Spritzbild. Die Lochdurchmesser richten sich auf die Ausgestaltung des Verbrennungsraumes aus.

In den letzten beiden Dekaden wurden, insbesondere mit dem Ziel einer umweltfreundlichen (EURO-, TIER-, IMO-Normen) und einer optimalen Verbrennung der Kraftstoffe, durch systematische Forschungsarbeiten neue Einspritzsysteme für Gas-, Diesel-, Schweröl- und Biomasseverbrennungskraftmaschinen entwickelt. Resultat daraus sind Common-Rail-Systeme mit ihren dazugehörigen elektronischen Gesamtüberwachungseinheiten. Bezüglich Ökologie und Ökonomie ist bei guter Abstimmung aller Komponenten ein Anstieg des Wirkungsgrads zu verzeichnen.

Eine Ausgestaltung der Innenkonturen eines oder mehrerer Spritzlöcher eines Brennstoffventils (Düse) kann den Einspritzvorgang in dem Verbrennungsraum von Selbstzünderkraftmaschinen wesentlich beeinflussen. Als ein Beispiel zur Illustration sei DE 39 34 587 C2 genannt, welches ein Verfahren zum Herstellen mittels Laserstrahlen erzeugter, hochpräziser Durchgangsbohrungen in Werkstücken, insbesondere in Einspritzdüsen, mit flaschenhalsähnlichen Spritzlöchern beschreibt.

Das Dokument EP 2 365 207 A1 beschreibt eine Einspritzdüse für eine Verbrennungskraftmaschine. Die Einspritzdüse umfasst zumindest ein Spritzloch mit einer im Wesentlichen flaschenhalsartigen Innenkontur.

Die Aufgabe der vorliegenden Erfindung besteht darin, eine verbesserte Einspritzdüse zu schaffen.

Die Aufgabe wird durch eine Einspritzdüse mit den Merkmalen des Anspruchs 1 gelöst.

Die Aufgabe wird außerdem durch eine Spritzlochform mit den Merkmalen des Anspruchs 15 gelöst.

Demgemäß umfasst eine Einspritzdüse, insbesondere Lochdüse für eine Verbrennungskraftmaschine, einen Körper, in welchem eine Düsennadel verschiebbar geführt ist; eine Druckkammer, welche mit einer Zulaufbohrung und über einen Durchlass mit einer Spritzkammer kommuniziert, wobei der Durchlass einen Nadelsitz zur Zusammenwirkung mit einer Nadelspitze der Düsennadel aufweist; und zumindest ein Spritzloch, über welches die Spritzkammer mit der Außenseite des Körpers kommuniziert. Das zumindest eine Spritzloch umfasst eine im Wesentlichen flaschenartige Innenkontur mit zumindest einer Vorkammer, die mit einem Ende mit einer Einlassöffnung in die Spritzkammer mündet; und einem Führungskanal, der mit dem anderen Ende der zumindest einen Vorkammer verbunden ist und über eine Austrittsöffnung mit der Außenseite (Kuppe) des Körpers kommuniziert. Die zumindest eine Vorkammer weist zumindest in der Einlassöffnung einen Durchmesser oder Querschnitt auf, der um mindestens 50% größer als der Durchmesser oder Querschnitt des Führungskanals ist, wobei die zumindest eine Vorkammer zumindest eine Verengung mit zumindest einem Verengungsabschnitt aufweist. Ein Verhältnis einer Länge des Führungskanals zu einer Länge der Vorkammer liegt in einem Bereich von 1:0,2 bis 1:0,8.

Es hat sich aufgrund vergleichender Studien, Berechnungen und Simulationen herausgestellt, dass eine spezielle Geometrie der Innenkontur von Spritzlöchern besondere Vorteile bringt. Das Spritzloch der Einspritzdüse ist mit einer im Wesentlichen flaschenartigen Innenkontur versehen. Ein derartiges Spritzloch wird auch als Flaschenhals-Spritzloch oder "Bottleneck Spray Hole" bezeichnet.

Dabei ermöglicht die koaxiale und sequentielle Anordnung von Funktionsbereichen des Spritzlochs eine optimale Anpassung an die Ansprüche eines zugeordneten Verbrennungsraums einer Verbrennungskraftmaschine, z.B. bei der Brennstoff-Luftgemischbildung. Bevorzug ist dabei, dass das Verhältnis der Länge des Führungskanals zu der Länge der Vorkammer in einem Bereich von 1:0,2 bis 1:0,8 liegt.

Dadurch ergibt sich der Vorteil, dass gegenüber heutigen Einspritzsystemen, wie zum Beispiel Common-Rail-Systeme, der Einspritzdruck bei besserem ökologischen und ökonomischen Effekt wesentlich gesenkt werden kann, was zu einer geringeren Leistungsaufnahme des Einspritzsystems und zu einer längeren Lebensdauer aller betroffenen Komponenten führt.

Ein weiterer Vorteil besteht darin, dass sich gegenüber dem Stand der Technik eine längere Lebensdauer von Hochdruckpumpen, Pumpenelementen, Injektoren, Düsen und des gesamten Einspritzsystems infolge geringerer Druckbeanspruchung ergibt.

Dabei ist es von Vorteil, dass die im Wesentlichen flaschenartige Innenkontur umfasst:
zumindest eine Vorkammer, die mit einem Ende mit einer Einlassöffnung in die Spritzkammer mündet; und einen Führungskanal, der mit dem anderen Ende der zumindest einen Vorkammer verbunden ist und über eine Austrittsöffnung mit der Außenseite des Körpers kommuniziert.

Die im Wesentlichen flaschenartige Innenkontur des Flaschenhals-Spritzlochs oder Bottleneck Spray Hole übernimmt folgende Funktionen:
- Einlass eines Spritzmediums in die Vorkammer
- Aufnahme des Spritzmediums in der Vorkammer
- Verengungsfunktion im Trichterbereich
- Führungsfunktion im Führungskanal
- Austritt des Mediums an der Außenseite des Düsenkörpers (Einmündung in den Verbrennungsraum)

Weiterhin ist es vorteilhaft, dass die Einlassöffnung der zumindest einen Vorkammer mit verrundeten Einlasskanten ausgebildet ist, wodurch weniger Strömungsverluste auftreten und das Langzeitverhalten der Einspritzdüse verbessert wird. Dabei können die verrundeten Einlasskanten der Einlassöffnung mit gleichen Verrundungsradien ausgebildet sein, was einen fertigungstechnischen Vorteil bieten kann.

Der Führungskanal kann zylindrisch, kegelstumpfförmig oder in einer Kombination aus diesen Formen ausgebildet sein, wodurch die Strömung weiter beeinflussbar ist. Dabei ist ein Durchmesser oder Querschnitt der zumindest einen Vorkammer zumindest im Bereich der Einlassöffnung um mindestens 50% grö-βer als ein Durchmesser oder Querschnitt des Führungskanals. Damit lässt sich in der Vorkammer eine Verengung ausbilden, die zumindest einen Verengungsabschnitt aufweist. Mit Hilfe dieses Verengungsabschnitts und der damit verbundenen beeinflussbaren allmählichen und/oder abrupten Durchmesseränderung oder Querschnittsänderung kann die Art der Strömung des durchströmenden Mediums beeinflusst werden. So lässt sich eine laminare oder turbulente oder übergangsmäßige Strömungsart einstellen.

In einer Ausführung erstreckt sich die zumindest eine Vorkammer in kreiszylindrischer Ausbildung bis zu der zumindest einen Verengung mit dem zumindest einen Verengungsabschnitt. Alternativ dazu oder in Kombination, z.B. abschnittsweise, kann die zumindest eine Vorkammer kegelstumpfförmig in Richtung des Führungskanals ausgebildet sein.

Die Austrittsöffnung des Führungskanals kann scharfkantig ausgebildet sein, wodurch sich das Spritzbild des austretenden Einspritzstrahls anpassen lässt. Dabei ist es vorteilhaft, wenn ein durch eine Außenfläche des Körpers und einer Innenwand oder der Mittelachse des Führungskanals gebildeter Austrittswinkel der Austrittsöffnung des Führungskanals vorzugsweise kleiner als 90° ist. Dabei kann der Austrittswinkel der Austrittsöffnung des Führungskanals kegelstumpfförmig ausgebildet sein.

Das zumindest eine Spritzloch kann in seiner Gesamtlänge mehrere Funktionsbereiche (A - E) umfassen, welche auf derselben Achse sequenziell hintereinander und rotationssymmetrisch angeordnet sind. Diese Funktionsbereiche können aufgrund ihrer Aufteilung jeder für sich individuell so ausgestaltet werden, dass der Einspritzstrahl für die zuzuordnende Verbrennungskraftmaschine optimal bereitgestellt wird. Dieser mechanisch-hydraulischen Optimierung der Funktionsbereiche können mit Hilfe einer elektronischen Motorsteuerung (EECU, electronic engine control unit) zusätzliche, optimale Randbedingungen und Parametereinstellungen bzw. -zustände überlagert werden.

Von den Funktionsbereichen kann ein erster Funktionsbereich (A) die Einlassöffnung, ein zweiter Funktionsbereich (B) die zumindest eine Vorkammer, ein dritter Funktionsbereich (C) die zumindest eine Verengung, ein vierter Funktionsbereich (D) den Führungskanal und ein fünfter Funktionsbereich (E) die Austrittsöffnung umfassen.

Es ist dabei auch möglich, dass gleiche Funktionsbereiche mehrfach hintereinander angeordnet werden, wie zum Beispiel zwei zweite Funktionsbereiche mit zwei Vorkammern und zwei Verengungen. Damit kann ein abgestufter Druckaufbau in den Vorkammern erfolgen. Es ist auch denkbar, dass anstelle eines Druckaufbaus eine Zwischenstufe mit Druckabbau, z.B. mit einer Erweiterung vorgesehen werden kann.

Das flaschenhalsförmige Funktionenpaket (A-E) kann in modulierten Bohroperationen von außen nach innen in das Spritzloch der Einspritzdüse eingebracht werden. Dabei sind unterschiedliche Bearbeitungsverfahren möglich, wie z.B. Laser.

Alternativ kann das flaschenhalsförmige Funktionenpaket (A-E) auch in einer Baueinheit zusammengefasst sein und in ein zylindrisches Spritzloch eingepresst werden. Das kann Fertigungsabläufe erleichtern, zumal die Bearbeitung des Spritzlochs zur Erstellung der Innenkontur an einem anderen Ort vorgenommen werden kann.

Die im Wesentlichen flaschenartige Innenkontur des Spritzlochs ist weiterhin zumindest von der Innenform, des Volumens, der Luftdurchwirbelung und des Verbrennungsdrucks eines zugeordneten Verbrennungsraums der Verbrennungskraftmaschine abhängig.

Eine Spritzlochform, welche eine im Wesentlichen flaschenförmige Innenkontur aufweist, eines Spritzlochs einer Einspritzdüse ist gemäß den oben beschriebenen Ausführungen realisierbar.

Die erfindungsgemäße Einspritzdüse kann sowohl für einen Einsatz für die Einspritzung von Brennstoffen in pulverisierter, flüssiger oder gasförmiger Form in den Verbrennungsraum von Verbrennungsaggregaten, beispielsweise Verbrennungskraftmaschinen, als auch für einen Einsatz für die Zerstäubung von pulverförmigen, flüssigen oder gasförmigen Medien verwendet werden.

Außerdem können vorteilhafte Anpassungen an die unterschiedlichsten Anforderungen von Verbrennungskraftmaschinen im Verbrennungsraum hinsichtlich des Einspritzstrahls auch dadurch vorgenommen werden, indem die Bohrungslängenverhältnisse der einzelnen Funktionsbereiche verändert angepasst werden können.

So ist es mit den oben beschriebenen Ausführungen möglich, das Spritzloch mit seiner Innenkontur bzw. die Spritzlochinnenform oder Spritzlochform speziell auf die Ausgestaltung eines jeweiligen zugeordneten Verbrennungsraums auszurichten. Daraus ergibt sich eine Vielzahl von Varianten von Verhältnissen der Funktionsbereiche, z.B. Längen, Breiten, Durchmesser, Querschnitte in Abhängigkeit von Einspritzdrücken. Mit Hilfe von entsprechenden Simulationsverfahren können die jeweiligen Geometrieverhältnisse für den jeweiligen Einsatzzweck angepasst und optimiert werden, so dass sich jeweils Optimalzustände hinsichtlich Verbrennung, Kraftstoffverbrauch und Lebensdauer der Komponenten ergeben.

Die Erfindung wird nun anhand von Ausführungsbeispielen mit Bezug auf die beigefügten Zeichnungen näher erläutert. Hierbei zeigen:
- Fig. 1: eine schematische Teilschnittdarstellung einer erfindungsgemäßen Einspritzdüse als Lochdüse in geschlossener Stellung;
- Fig. 2: eine schematische Teilschnittdarstellung der Einspritzdüse nach Fig. 1 in geöffneter Stellung;
- Fig. 3: eine schematische Schnittdarstellung eines Spritzlochs der erfindungsgemäßen Einspritzdüse;
- Fig. 4: eine vergrößerte Darstellung einer Einlassöffnung der erfindungsgemäßen Einspritzdüse nach Fig. 3; und
- Fig. 5: eine vergrößerte Darstellung einer Vorkammer mit Verengung der erfindungsgemäßen Einspritzdüse nach Fig. 3.

Gleiche Bauelemente bzw. Funktionseinheiten mit gleicher Funktion weisen in den Figuren gleiche Bezugszeichen auf.

Fig. 1 zeigt eine schematische Teilschnittdarstellung einer erfindungsgemäßen Einspritzdüse 1 als Lochdüse in geschlossener Stellung. Fig. 2 zeigt diese Einspritzdüse 1 in geöffneter Stellung.

In den Figuren 1 und 2 ist nur der untere Bereich eines Körpers 2 der Einspritzdüse 1 mit einer Düsenkuppe 3 (durch Kreis hervorgehoben) dargestellt. Der Körper 2 weist im oberen Teil der Einspritzdüse 1 einen kreisförmigen Querschnitt auf, in welchem sich in Längsrichtung des Körpers 2 eine Düsennadel 7 längsbeweglich in einer Bohrung 7' befindet. Die Bohrung 7' geht in eine in dem Körper 2 eingeformte Druckkammer 5 über. Seitlich parallel zu der Bohrung 7' ist eine Zulaufbohrung 4 im Körper 2 angeordnet. Die Zulaufbohrung 4 mündet an ihrem unteren Ende in die Druckkammer 5, welche sich nach unten zu einem Durchlass 9 verengt. Der Durchlass 9 weist einen konischen Nadelsitz 9' auf und mündet schließlich in eine Spritzkammer 6, die in der Düsenkuppe 3 der Einspritzdüse 1 mit einem abgerundeten Boden angeordnet ist. Der Körper 2 der Einspritzdüse 1 ist hier als Düsenkuppe 3 halbkugelförmig ausgebildet und weist eine geringere Wandstärke 3' als oberhalb auf. Durch diese Wandstärke 3' der Düsenkuppe 3 erstrecken sich in diesem Beispiel zwei Spritzlöcher 10, welche durch eine innen liegende Spritzkammerwand 11 durch jeweils eine Einlassöffnung 13 in den abgerundeten Boden der Spritzkammer 6 und durch jeweils eine Austrittsöffnung 18 in einer Außenfläche 20 der Düsenkuppe 3 münden.

Die Düsennadel 7 erstreckt sich aus der Bohrung 7' durch die Druckkammer 5 in den Durchlass 9 bis in die Spritzkammer 6 hinein. Dabei verjüngt sich die Düsennadel 7 zu einer konischen Nadelspitze 8, welche zusammen mit dem konischen Nadelsitz 9' des Durchlasses 9 als dichter Ventilsitz zusammenwirkt.

Die Düsennadel 7 ist mittels eines nicht gezeigten Antriebs, z.B. mechanisch, elektromagnetisch oder auch über ansteigenden Druck von Kraftstoff in der Druckkammer 5, längsverstellbar. Zur Öffnung des Nadelsitzes 9' wird die Düsennadel 7 durch diesen Antrieb nach oben bewegt. Diese Öffnungsstellung der Einspritzdüse 1 ist in Fig. 2 illustriert. Die konische Nadelspitze 8 hat den Nadelsitz 9' freigegeben. Kraftstoff, der in der Druckkammer 5 unter Druck steht und ebenfalls unter Druck durch die Zulaufbohrung 4 nachgeliefert wird, strömt nun aus der Druckkammer 5 durch den Durchlass 9 in die Einspritzkammer 6 und von dort durch die Spritzlöcher 10 jeweils als ein Einspritzstrahl 21 nach außen in die Brennkammer einer nicht gezeigten Verbrennungskraftmaschine.

Der jeweilige Einspritzstrahl 21 wird unter anderem durch die Geometrie des jeweiligen Einspritzlochs 10 hinsichtlich seines Spritzbildes beeinflusst. Dabei spielen weiterhin unter anderem seine Geschwindigkeit, Art der Strömung, Druck und Druckausbreitung eine bestimmte Rolle.

Fig. 3 stellt eine schematische Schnittdarstellung eines Spritzlochs der erfindungsgemäßen Einspritzdüse 1 dar.

Das Spritzloch 10 in Fig. 3 wird aufgrund seiner Gestalt auch als Flaschenhals-Spritzloch oder Bottleneck Spray Hole bezeichnet. Derartige Spritzlöcher 10 werden in den unterschiedlichsten Körpern 2 von Einspritzdüsen 1 in die Düsenkuppe 3 aus gehärteten Spezialstählen (z.B. DUALOY) eingeformt. Die Düsennadel 7 ist aus einem Spezialstahl oder aus keramischen Materialien hergestellt.

Ausgehend von der Einlassöffnung 13, welche in der Spritzkammerwand 11 der Spritzkammer 6 eingebracht ist, erstreckt sich das Spritzloch 10 zunächst in einer Vorkammer 14, zum Beispiel in kreiszylindrischer Ausbildung, und geht dann in eine Verengung 15 mit einem Verengungsabschnitt 16 wie eine Flasche in einen Flaschenhals, einen Führungskanal 17 über. Ein Durchmesser oder Querschnitt der Vorkammer 14 ist um mindestens 50% größer als ein Durchmesser oder Querschnitt des Führungskanals 17. Das Ende des Führungskanals 17 mündet in der Austrittsöffnung 18 in der Außenfläche 20 der Düsenkuppe 3. Das Spritzloch 10 weist im Wesentlichen über den gesamten Längsschnitt eine rotationssymmetrische Flaschenform auf.

Das Spritzloch 10 besitzt Funktionsbereiche A bis E, die zum Teil durch Kreise, Bezugszeichen und waagerechte Striche angedeutet sind und unterschiedliche Funktionen aufweisen.

Der Kreis an der Einlassöffnung 13 bezeichnet den ersten Funktionsbereich A mit Kraftstoffeintritt. Fig. 4 zeigt dazu eine vergrößerte Darstellung der Einlassöffnung 13 der erfindungsgemäßen Einspritzdüse 1 nach Fig. 3. Hier ist eine Einlasskante 12 der Einlassöffnung 13 verrundet. Die schraffierten Bereiche deuten Konturvarianten der Spritzkammerwand 11 in der Spritzkammer 6 im Bereich der Einlassöffnung 13 an. Hiermit ist nur eine von mehreren möglichen Varianten angedeutet.

Im folgenden Funktionsbereich B mit dem gestrichelten Kreis ist die Vorkammer 14 angegeben. Dies wird in Fig. 5 illustriert, welche eine vergrößerte Darstellung der Vorkammer 14 mit Verengung 15 der erfindungsgemäßen Einspritzdüse 1 nach Fig. 3 zeigt. Hierbei ist ein Durchmesser oder Querschnitt der Vorkammer 14 zumindest im Bereich der Einlassöffnung 13 um mindestens 50% größer als ein Durchmesser oder Querschnitt des Führungskanals 17.

Zwischen den waagerechten Linien befindet sich der Funktionsbereich C der Verengung 15, an den sich der Funktionsbereich D des Führungskanals 17 anschließt.

Schließlich ist ein letzter Funktionsbereich E mit der Austrittsöffnung 18 vorhanden.

In dem Funktionsbereich B der Vorkammer 14 wird beim Öffnen des Nadelsitzes 9' (siehe Fig. 2) über die Verengung 15 mit dem hier trichterförmigen Verengungsabschnitt 16 zum nachfolgenden Führungskanal 17 ein Druck in dem von der Einlassöffnung 13 zur Austrittsöffnung 18 strömenden Kraftstoff aufgebaut, wobei eine Vordosierung stattfindet. Diese Durchströmmenge des Kraftstoffs unterliegt einer nur geringfügigen Kontraktion bei der Druckausbreitung in der Vorkammer 14 und führt zu einer zeitpräzisen Einspritzung über alle Spritzlöcher 10 der Einspritzdüse 1 (siehe Fig. 1 und 2). Gegenüber derzeitigen Common-Rail-Systemen kann der Einspritzdruck bei besserem ökologischen und ökonomischen Effekt wesentlich gesenkt werden, was zu einer geringeren Leistungsaufnahme des Systems und infolge geringerer Druckbeanspruchung der beteiligten Bauteile zu einer längeren Lebensdauer von Hochdruckpumpen, Pumpenelementen, Injektoren, Düsen und des gesamten Einspritzsystems führt.

Der Funktionsbereich C der Verengung 15 mit dem trichterförmigen Verengungsabschnitt 16 ist als eine Art Steuerkurve ausgebildet, was in Fig. 5 durch Konturvarianten mit schraffierten Bereichen angedeutet ist. Zwei solcher möglichen Konturvarianten sind hier durch eine kegelstumpfförmige Ausbildung und eine kreiszylindrische Ausbildung (ohne schraffierten Bereich) der Vorkammer 14 angedeutet. Diese Steuerkurve beeinflusst je nach Ausbildung die Strömungsart des durchströmenden Kraftstoffs dergestalt, dass die Strömungsart variiert, beispielsweise laminar oder turbulent ist. In dieser Phase nimmt die Strömungsgeschwindigkeit des Kraftstoffs bzw. eines Einspritzmediums erheblich zu. Der negative Effekt kleinerer Systemdrücke wird durch die Ausgestaltung und Wirkungsweise des trichterförmigen Verengungsabschnitts 16 kompensiert.

In der diesem Kompressionsprozess folgenden Phase bzw. im nachfolgenden Funktionsbereich D des Führungskanals 17 wird der durchströmende Kraftstoff als Kraftstoffstrahl so geführt und gebündelt, dass er in einer abgestimmten Form (z.B. buschig, gestreckt, usw.) dem durch den Konstrukteur der Verbrennungskraftmaschine gestalteten Verbrennungsraum zur Verfügung gestellt werden kann.

In dem letzten Funktionsbereich E mit der Austrittsöffnung 18 ist die Bohrung des Führungskanals 17 an der Austrittsöffnung 18 mit einer scharfkantigen Strahl-Abrisskante 19 versehen, wobei ein Austrittswinkel 22, der durch die Außenfläche 20 bzw. Außenwand der Düsenkuppe 3 und der Innenwand oder der Mittelachse des Führungskanals 17 gebildet ist, möglichst unter 90° liegt.

Die Dimensionierung derartiger Spritzlöcher 10 als Flaschenhals-Spritzlöcher oder Bottleneck Spray Holes bezüglich verschiedener Durchmesser oder Querschnitte, Länge der einzelnen Funktionsbereiche, Ausgestaltung der Trichterform im Verengungsabschnitt 16 und Dimensionsverhältnisse der einzelnen Funktionsbereiche zueinander lassen sich zum Beispiel über ein Simulationsmodell optimieren. In diesem Simulationsmodell sind auch die Strömungsverhältnisse unterschiedlicher Einspritzmedien simulierbar. Die Berechnungsgrundlage bildet dabei der vom Konstrukteur der Verbrennungskraftmaschine vorgesehene Verbrennungsraum (in Form und Volumen), der Kraftstoff (in Zusammensetzung, Viskosität, Dichte) und die Gewichtung der Zielsetzung (mehr Ökonomie oder mehr Ökologie). Eine Formoptimierung erfolgt in jedem Fall durch Iterationsversuche.

In einer Ausführungsform liegt so das Verhältnis einer Länge des Führungskanals 17 (hier zwischen dem Verengungsabschnitt 16 und der Austrittsöffnung 18 - siehe Fig. 3) und einer Länge der Vorkammer 14 (hier zwischen der Einlassöffnung 13 und dem Verengungsabschnitt 16 - siehe auch Fig. 3) in einem Bereich von 1:0,2 bis 1:0,8.

Die Spritzlochform bzw. Innenkontur des Spritzlochs 10 ist in den oben beschriebenen Ausführungen jeweils entsprechend auf die Ausgestaltung eines zugehörigen Verbrennungsraums ausgerichtet. Dazu spielen auch die Faktoren Innenform des Verbrennungsraums, Volumina, Luftdurchwirbelung und Verbrennungsdruck für die Gestaltung des Spritzlochs 10 eine maßgebliche Rolle

Das oben beschriebene Ausführungsbeispiel schränkt die Erfindung nicht ein. Sie ist im Rahmen der beigefügten Ansprüche modifizierbar.

So kann das Spritzloch 10 mehr als eine Vorkammer 14 aufweisen, wobei mehrere zweite Funktionsbereiche B vorhanden sind. Es können auch mehrere Verengungsabschnitte 16 und somit mehrere Funktionsbereiche C möglich sein.

### Bezugszeichenliste

- 1: Einspritzdüse
- 2: Körper
- 3: Düsenkuppe
- 3': Wandstärke Düsenkuppe
- 4: Zulaufbohrung
- 5: Druckkammer
- 6: Spritzkammer
- 7: Düsennadel
- 7': Bohrung
- 8: Nadelspitze
- 9: Durchlass
- 9': Nadelsitz
- 10: Spritzloch
- 11: Spritzkammerwand
- 12: Einlasskante
- 13: Einlassöffnung
- 14: Vorkammer
- 15: Verengung
- 16: Verengungsabschnitt
- 17: Führungskanal
- 18: Austrittsöffnung
- 19: Strahl-Abrisskante
- 20: Außenfläche
- 21: Einspritzstrahl
- 22: Austrittswinkel
- A...E: Funktionsbereich

## Patentansprüche

1. Einspritzdüse (1), insbesondere Lochdüse für eine Verbrennungskraftmaschine, mit:
a. einem Körper (2), in welchem eine Düsennadel (7) verschiebbar geführt ist;
b. einer Druckkammer (5), welche mit einer Zulaufbohrung (4) und über einen Durchlass (9) mit einer Spritzkammer (6) kommuniziert, wobei der Durchlass (9) einen Nadelsitz (9') zur Zusammenwirkung mit einer Nadelspitze (8) der Düsennadel (7) aufweist; und
c. zumindest einem Spritzloch (10), über welches die Spritzkammer (6) mit der Außenseite des Körpers (2) kommuniziert,
d. wobei das zumindest eine Spritzloch (10) eine im Wesentlichen flaschenartige Innenkontur mit
zumindest einer Vorkammer (14), die mit einem Ende mit einer Einlassöffnung (13) in die Spritzkammer (6) mündet; und
einem zylindrischen Führungskanal (17), der mit dem anderen Ende der zumindest einen Vorkammer (14) verbunden ist und über eine Austrittsöffnung (18) mit der Außenseite (Kuppe) des Körpers (2) kommuniziert, aufweist,
e. die zumindest eine Vorkammer (14) zumindest in der Einlassöffnung (13) einen Durchmesser oder Querschnitt aufweist, der um mindestens 50% größer als der Durchmesser oder Querschnitt des Führungskanals (17) ist,
f. wobei die zumindest eine Vorkammer (14) zumindest eine Verengung (15) mit zumindest einem Verengungsabschnitt (16) aufweist,
**dadurch gekennzeichnet, dass**
g. ein Verhältnis einer Länge des Führungskanals (17) zu einer Länge der Vorkammer (14) in einem Bereich von 1:0,2 bis 1:0,8 liegt.

2. Einspritzdüse (1) nach Anspruch 1, **dadurch gekennzeichnet, dass** die Einlassöffnung (13) der zumindest einen Vorkammer (14) mit verrundeten Einlasskanten (12) ausgebildet ist.

3. Einspritzdüse (1) nach Anspruch 2, **dadurch gekennzeichnet, dass** die verrundeten Einlasskanten (12) der Einlassöffnung (13) der zumindest einen Vorkammer (14) mit gleichen Verrundungsradien (12) ausgebildet sind.

4. Einspritzdüse (1) nach einem der Ansprüche 1 bis 3, **dadurch gekennzeichnet, dass** sich die zumindest eine Vorkammer (14) in kreiszylindrischer Ausbildung bis zu der zumindest einen Verengung (15) mit dem zumindest einen Verengungsabschnitt (16) erstreckt.

5. Einspritzdüse (1) nach einem der Ansprüche 1 bis 3, **dadurch gekennzeichnet, dass** sich die zumindest eine Vorkammer (14) kegelstumpfförmig in Richtung des Führungskanals (17) ausgebildet ist.

6. Einspritzdüse (1) nach einem der Ansprüche 1 bis 5, **dadurch gekennzeichnet, dass** die Austrittsöffnung (18) des Führungskanals (17) scharfkantig ausgebildet ist.

7. Einspritzdüse (1) nach einem der Ansprüche 1 bis 6, **dadurch gekennzeichnet, dass** ein durch eine Außenfläche (20) des Körpers (2) und einer Innenwand oder der Mittelachse des Führungskanals (17) gebildeter Austrittswinkel (22) der Austrittsöffnung (18) des Führungskanals (17) kleiner als 90° ist.

8. Einspritzdüse (1) nach Anspruch 7, **dadurch gekennzeichnet, dass** der Austrittswinkel (22) der Austrittsöffnung (18) des Führungskanals (17) kegelstumpfförmig ausgebildet ist.

9. Einspritzdüse (1) nach einem der Ansprüche 1 bis 8, **dadurch gekennzeichnet, dass** das zumindest eine Spritzloch (10) in seiner Gesamtlänge mehrere Funktionsbereiche (A - E) umfasst, welche auf derselben Achse sequenziell und rotationssymmetrisch angeordnet sind.

10. Einspritzdüse (1) nach Anspruch 9, **dadurch gekennzeichnet, dass** ein erster Funktionsbereich (A) die Einlassöffnung (13) aufweist, ein zweiter Funktionsbereich (B) die zumindest eine Vorkammer (14) umfasst, ein dritter Funktionsbereich (C) die zumindest eine Verengung (15) beinhaltet, ein vierter Funktionsbereich (D) den Führungskanal (17) aufweist und ein fünfter Funktionsbereich (E) die Austrittsöffnung (18) umfasst.

11. Einspritzdüse (1) nach Anspruch 10, **dadurch gekennzeichnet, dass** zumindest ein Funktionsbereich (A-E) mehrfach vorgesehen ist.

12. Einspritzdüse (1) nach Anspruch 10 oder 11, **dadurch gekennzeichnet, dass** das flaschenhalsförmige Funktionenpaket (A-E) in modulierten Bohroperationen von außen (20) nach innen (13, 14, 16) eingebracht wird.

13. Einspritzdüse (1) nach Anspruch 10 oder 11, **dadurch gekennzeichnet, dass** das flaschenhalsförmige Funktionenpaket (A-E) in einer Baueinheit zusammengefasst ist und in ein zylindrisches Spritzloch eingepresst wird.

14. Einspritzdüse (1) nach einem der vorhergehenden Ansprüche, **dadurch gekennzeichnet, dass** die im Wesentlichen flaschenartige Innenkontur des Spritzlochs (10) weiterhin zumindest von der Innenform, des Volumens, der Luftdurchwirbelung und des Verbrennungsdrucks eines zugeordneten Verbrennungsraums der Verbrennungskraftmaschine abhängig ist.

15. Spritzlochform, welche eine im Wesentlichen flaschenförmige Innenkontur aufweist, eines Spritzlochs (10) einer Einspritzdüse (1) nach einem der vorhergehenden Ansprüche.
